# DEMANDE DE BREVET EUROPEEN

(11) **EP 4 707 953 A1**
(43) Date de publication de la demande: **11.03.2026**
(21) Numéro de dépôt: 24199217.1
(22) Date de dépôt: 09.09.2024
(51) Int. Cl.: G04B 37/04, G04B 37/11

(54) **BOÎTE DE MONTRE AVEC LIAISON À BAÏONNETTE ET VERROU**

(71) Demandeur: ETA SA Manufacture Horlogère Suisse, 2540 Grenchen (CH)
(72) Inventeur: WILLEMIN, Roger, 2540 Grenchen (CH); BRINGOLF, Martial, 2525 Le Landeron (CH)
(74) Mandataire: ICB SA

(57) **Abrégé**

L'invention concerne une boîte de montre (1) comprenant une carrure (3) adaptée pour recevoir un mouvement (8) et une pile (9) nichée dans un compartiment du mouvement (8), un fond (2) assemblé avec une liaison à baïonnette dans la carrure (3) et un verrou (6) disposé au niveau de la liaison à baïonnette pour bloquer toute rotation relative entre le fond (2) et la carrure (3).

## Description

### Domaine technique de l'invention

L'invention concerne une boîte de montre adaptée pour une montre électronique. Plus précisément, elle se rapporte à une boîte de montre comprenant une carrure et un fond assemblés avec une liaison à baïonnette munie d'un verrou pour sécuriser l'accès à la pile.

### Arrière-plan technologique

Les articles électroniques portables peuvent être alimentés par une ou plusieurs sources d'énergie amovibles, telles que des batteries, des accumulateurs ou des piles.

Par exemple, les montres électroniques ou électromécaniques sont alimentées, au moins en partie pour les montres électromécaniques, par une source d'énergie électrique amovible, par exemple une pile bouton, qui est logée dans un compartiment de la boîte de montre. Un couvercle amovible est prévu pour enfermer la pile à l'intérieur du compartiment en garantissant au moins une étanchéité à l'eau du compartiment. Généralement, la pile est logée dans un puits de pile fermé par un couvercle sur le fond de la boîte de montre.

Pour assurer un remplacement aisé de la pile, le couvercle et la boîte présentent généralement des moyens de couplage/découplage rapides en rotation qui permettent un accès rapide à la pile, ainsi qu'une fermeture rapide du compartiment après remplacement de la pile. Ces moyens de couplage/découplage rapides sont par exemple des systèmes d'assemblage de type quart de tour ou encore des systèmes d'assemblage de type à baïonnette.

De plus, le couvercle peut présenter une empreinte au niveau de sa surface externe configurée pour recevoir l'extrémité d'un outil de manière à assurer sa mise en rotation. Pour faciliter davantage le remplacement de la pile, il est courant que cette empreinte présente une forme relativement simple et commune, par exemple une forme de fente, de manière à pouvoir utiliser divers accessoires à la portée du porteur pour l'ouverture du compartiment sans avoir besoin d'un outil spécifique, ou d'apporter la montre chez un horloger pour un remplacement de pile.

Toutefois, ces diverses solutions techniques intéressantes et avantageuses pour le remplacement de la pile peuvent par ailleurs présenter des inconvénients dans certaines situations, notamment lorsqu'elles sont manipulées par des enfants, et plus particulièrement des jeunes enfants. En effet, par inadvertance, ces jeunes enfants pourraient arriver à démonter le couvercle de pile et accéder au compartiment de la pile occasionnant un risque d'ingestion de celle-ci, avec les graves conséquences que cela peut impliquer.

Par conséquent, il existe un besoin de sécuriser les boîtes de montre pour éviter l'accessibilité au compartiment de la pile par une personne non responsable, et particulièrement les jeunes enfants, tout en gardant les avantages d'un démontage aisé et rapide du couvercle.

### Résumé de l'invention

La présente invention propose un design de boîte de montre permettant de sécuriser l'accès à un accumulateur ou à une pile.

Selon l'invention, la boîte de montre est issue de l'assemblage par une liaison à baïonnette du fond et de la carrure. Le tout est sécurisé par un verrou qui bloque en rotation le fond par rapport à la carrure.

Plus précisément, l'invention se rapporte à une boîte de montre comprenant une carrure adaptée pour recevoir un mouvement et une pile nichée dans un compartiment du mouvement, un fond assemblé avec une liaison à baïonnette dans la carrure et un verrou disposé au niveau de la liaison à baïonnette pour bloquer toute rotation relative entre le fond et la carrure.

Cet agencement permet de placer la source d'énergie électrique à l'intérieur de la boîte de montre avec des moyens de verrouillage qui empêchent d'accéder sans outil spécifique à la source d'énergie. Ainsi, il est possible de monter et démonter une boîte de montre en sécurisant l'accès à l'accumulateur ou à la pile. Le fond forme en tant que tel le couvercle de pile. A la différence du puits de pile avec couvercle, cet agencement permet de placer aisément un verrou.

### Brève description des figures

La figure 1A représente une vue éclatée de la boîte de montre selon l'invention. La figure 1B représente une vue tridimensionnelle du fond.
La figure 2 représente une vue tridimensionnelle de la boîte de montre selon l'invention.
La figure 3 représente une vue partielle en coupe verticale de la liaison à baïonnette.
La figure 4 représente une vue tridimensionnelle du verrou selon une variante.
La figure 5 représente une vue en coupe horizontale de la boîte de montre avec cette variante de verrou.
La figure 6 représente une vue partielle en coupe verticale de cette variante de verrou au sein de la boîte de montre avec le positionnement de l'outil pour retirer le verrou.
La figure 7 représente une vue en coupe horizontale de la boîte de montre munie du verrou selon une autre variante, avec un agrandissement du verrou au niveau de la liaison à baïonnette.

### Description détaillée de l'invention

L'invention concerne une boîte de montre 1 plus spécifiquement adaptée pour une montre électronique. De manière conventionnelle, elle comporte un fond 2, une carrure 3 et une glace 4 visibles aux figure 1A et 2. Le fond 2 est muni sur sa face accessible d'une fente 18 ou d'orifices (non représentés) destinés à recevoir un outil pour désolidariser le fond de la carrure. La carrure 3 et la glace 4 peuvent être d'un seul tenant avec la glace soudée sur la carrure pour former ensemble un container. La boîte de montre comporte en outre un joint d'étanchéité 5 entre la carrure 3 et le fond 2 visible à la figure 3.

Selon l'invention, le fond 2 et la carrure 3 sont assemblés avec une liaison à baïonnette munie d'un verrou 6 assurant le blocage en rotation du fond par rapport à la carrure après assemblage. Ce verrou 6 peut être une pièce rapportée sur la carrure 3 et le fond 2 comme montré aux figures 1A et 5 à 6 ou être partie intégrante du fond 2 comme montré à la figure 7. Préférentiellement, le verrou 6 se positionne entre les cornes 7 de la carrure 3 de manière à être caché après le placement du bracelet.

Pour assurer la liaison à baïonnette, le fond 2 comporte une rainure 10 ménagée dans un rebord 11 s'étendant en arc de cercle sur le pourtour 2a du fond 2 en direction de la carrure (figures 1A et 1B). La rainure 10 est ouverte au moins à une extrémité de l'arc de cercle pour permettre l'engagement d'un rebord 12 saillant à l'intérieur de la carrure 3 et éventuellement fermée à l'autre extrémité par une butée (non représentée). La figure 3 représente une vue en coupe de cette liaison à baïonnette avec le rebord 12 de la carrure 3 engagé dans la rainure 10 du fond 2. Les rebords 11 et 12 sont préférentiellement présents en nombre autour du pourtour 2a du fond 2 et à l'intérieur de la carrure 3 respectivement. Dans l'exemple illustré, les rebords 11 et 12 sont au nombre de 2 et diamétralement opposés.

La carrure 3 visible à la figure 1A comporte un logement 3a traversant destiné à recevoir un mouvement 8 et une pile 9 nichée dans un compartiment du mouvement 8. La paroi latérale du logement 3a est munie des rebords 12 de la liaison à baïonnette s'étendant radialement depuis l'extrémité inférieure de la paroi latérale, c'est-à-dire depuis l'extrémité tournée vers le fond. Sur cette paroi latérale est creusé un bord 15 sur lequel prennent appui le joint 5 et le fond 2.

Pour bloquer en rotation le fond par rapport à la carrure, un verrou 6 est placé au niveau de la liaison à baïonnette. Dans une première variante visible aux figures 1A-1B-2 et 4-6, le verrou 6 est une pièce rapportée sur la carrure 2 et sur le fond 3. A cet effet, la rainure 10 du fond 2 communique avec une encoche 13 pratiquée dans le rebord 11. L'encoche 13 est destinée à être positionnée en face d'une ouverture 14 ménagée dans la paroi de la carrure 3 pour recevoir ensemble le verrou 6. Ladite ouverture 14 traverse la paroi de la carrure au niveau du rebord 12, éventuellement au milieu du rebord 12.

Le verrou 6 selon la première variante se présente sous forme d'une pièce flexible avec deux crochets 6a,6b aux extrémités latérales qui viennent accrocher les extrémités 11a,11b du rebord 11 qui encadrent l'encoche 13 du fond. Comme montré à la figure 4, le verrou 6 présente des évidements 6c au nombre de trois dans l'exemple, pour apporter cette flexibilité à la pièce. Le verrou peut également comporter une languette centrale 6d qui sépare deux évidements 6c à hauteur des deux crochets 6a,6b. Pour bloquer en rotation la liaison à baïonnette, le verrou est pincé pour rapprocher les deux crochets 6a,6b et introduit conjointement dans l'ouverture 14 de la carrure et dans l'encoche 13 du fond. Les deux crochets 6a,6b reprennent ensuite leur position pour accrocher les extrémités 11a,11b du rebord. Pour retirer le verrou, il est nécessaire d'introduire un outil 15 dans une fente 16 ménagée au travers du fond 2 (figure 1A). Tel que représenté à la figure 6, l'outil 15 vient appuyer sur la languette 6d et sur une paroi 6e en dessous de la languette 6d, ce qui va rétracter les crochets du verrou et pousser ce dernier hors de la carrure.

Le verrou 6 selon une deuxième variante est ménagé directement dans le fond 2. A la place de l'encoche 13, le fond 2 est muni d'une portion en saillie flexible 17 s'étendant radialement vers l'extérieur du fond 2 au niveau d'un des rebords 11. La portion en saillie 17 est rendue flexible par un évidement 17a pratiqué au sein d'une partie du rebord 11 et éventuellement de la portion en saillie 17. Le fond ne présente donc pas d'encoche 13 destinée à recevoir le verrou tandis que la carrure est munie de son ouverture 14 pour recevoir la portion en saillie 17. Lors de l'assemblage avec la liaison à baïonnette, la portion en saillie est comprimée contre la paroi latérale du logement 3a de la carrure avant de tomber dans l'ouverture 14 de la carrure et reprendre sa forme. Pour retirer le verrou, un outil (non représenté) est introduit latéralement dans l'ouverture 14 de la carrure pour comprimer la portion en saillie 17 et libérer le fond en rotation.

Après le retrait du verrou, la boîte de montre peut être démontée en introduisant un outil dans la fente 18 du fond 2 pour imprimer un mouvement de rotation au fond.

## Revendications

1. Boîte de montre (1) comprenant une carrure (3) adaptée pour recevoir un mouvement (8) et une pile (9) nichée dans un compartiment du mouvement (8), un fond (2) assemblé avec une liaison à baïonnette dans la carrure (3) et un verrou (6) disposé au niveau de la liaison à baïonnette pour bloquer toute rotation relative entre le fond (2) et la carrure (3).

2. Boîte de montre (1) selon la revendication précédente, dans laquelle le fond (2) comporte sur son pourtour (2a) au moins un premier rebord (11) traversé par une rainure (10) et dans laquelle la carrure (3) comporte au moins un deuxième rebord (12) saillant à l'intérieur de ladite carrure (3), ladite rainure (10) étant ouverte au moins à une extrémité pour permettre l'engagement du deuxième rebord (12) lors d'une mise en rotation du fond (2), et éventuellement fermée à l'autre extrémité par une butée pour stopper la rotation, l'engagement du deuxième rebord (12) dans la rainure (10) formant la liaison à baïonnette.

3. Boîte de montre (1) selon la revendication précédente, dans laquelle le verrou (6) est une pièce flexible rapportée à la carrure (3) et au fond (2), une ouverture (14) étant ménagée au travers du deuxième rebord (12) et la rainure (10) communiquant avec une encoche (13) pratiquée dans le premier rebord (11), ladite encoche (13) étant positionnée en regard de l'ouverture (14) pour recevoir conjointement le verrou (6).

4. Boîte de montre (1) selon la revendication précédente, dans laquelle le verrou (6) comporte deux crochets (6a,6a) destinés à accrocher respectivement des extrémités (11a,11b) du premier rebord (11) qui encadrent l'encoche (13) du fond (2).

5. Boîte de montre (1) selon la revendication 3 ou 4, dans laquelle le verrou (6) présente des évidements (6c) pour apporter de la flexibilité audit verrou (6).

6. Boîte de montre (1) selon l'une des revendications 3 à 5, dans laquelle le fond (2) est traversé par une première fente (16) pour accueillir un premier outil (15) afin d'appliquer une force sur ledit verrou (6) assurant son retrait de la boîte de montre (1).

7. Boîte de montre (1) selon la revendication précédente, dans laquelle le verrou (6) comporte une languette (6d) disposée entre les crochets (6a,6b) et une paroi (6e) en dessous de ladite languette (6d) sur laquelle la force est appliquée.

8. Boîte de montre (1) selon la revendication 2, dans laquelle le verrou (6) fait partie intégrante du fond (2) et se présente sous forme d'une portion flexible (17) saillant radialement vers l'extérieur du fond (2), et dans laquelle une ouverture (14) est ménagée au travers du deuxième rebord (12), ladite portion flexible (17) étant comprimée contre la carrure (3) lors de l'assemblage avec la liaison à baïonnette avant de tomber dans l'ouverture (14) de la carrure (3) et reprendre sa forme pour assurer le verrouillage, le déverrouillage étant assuré par un deuxième outil introduit dans l'ouverture (14) de la carrure (3) pour comprimer la portion flexible (17).

9. Boîte de montre (1) selon la revendication précédente, dans laquelle la portion flexible (17) est rendue flexible par un évidement (17a) pratiqué au sein d'une partie du premier rebord (11) et éventuellement de la portion flexible (17).

10. Boîte de montre (1) selon l'une des revendications précédentes, dans laquelle le verrou (6) se positionne entre des cornes (7) de la carrure (3).

11. Boîte de montre (1) selon l'une des revendications précédentes, dans laquelle le fond (2) comporte sur sa face visible une deuxième fente (18) ou des orifices pour le positionnement d'un troisième outil de montage et démontage du fond (2) assurant sa mise en rotation par rapport à la carrure (3).
